# EUROPÄISCHE PATENTSCHRIFT

(11) **EP 4 369 983 B1**
(45) Veröffentlichungstag und Bekanntmachung des Hinweises auf die Patenterteilung: **02.04.2025**
(21) Anmeldenummer: 22738681.0
(22) Anmeldetag: 06.07.2022
(51) Int. Cl.: A45B 9/04

(54) **SPITZENAUFSATZ**
TIP ATTACHMENT
FIXATION DE BOUT

(30) Priorität: 16.07.2021 CH 0700712021
(43) Veröffentlichungstag der Anmeldung: 22.05.2024
(73) Patentinhaber: Lekisport AG, 6340 Baar (CH)
(72) Erfinder: HEIM, Eberhard, 72669 Unterensingen (DE)
(74) Vertreter: Bremi, Tobias Hans
(86) Internationale Anmeldenummer: PCT/EP2022/068760
(87) Internationale Veröffentlichungsnummer: WO 2023/285242

(56) Entgegenhaltungen:
- EP-A1- 2 896 438
- CN-U- 203 329 296
- KR-A- 20090 099 175

## Beschreibung

### TECHNISCHES GEBIET

Die vorliegende Erfindung betrifft einen Spitzenaufsatz für einen Stock, insbesondere für einen Trekkingstock, Langlaufstock, Nordic-Walking-Stock, oder Alpin-Skistock, sowie Verfahren zur Montage eines derartigen Spitzenaufsatzes und zur Reparatur eines derartigen Spitzenaufsatzes.

### STAND DER TECHNIK

Trekkingstöcke, Langlaufstöcke, Nordic-Walking-Stöcke, oder Alpin-Skistöcke verfügen an ihrem oberen freien Ende über einen Griff und an ihrem unteren freien Ende über eine Spitze oder eine Abrollfläche.

Die Spitzen sind dabei häufig als separate Kunststoffelemente ausgebildet, an deren unterem Ende eine (Hart-)Metallspitze befestigt ist. Solche Spitzen sind in der Regel im Kunststoff eingeklebt oder so eingepresst, dass sie nicht mehr entfernt werden können, ohne den Kunststoff, indem sie befestigt sind, zu zerstören.

CN203329296U beschreibt eine Stockspitze, die einen Spreiznagel und eine Spreiznagel-Kunststoffhülse aufweist. Der Spreiznagel wird durch eine Nagelkappe und einen Nagelstab gebildet, wobei ein Ende des Nagelstabs und die Nagelkappe fixiert sind und das andere Ende des Nagelstabs in die Spreiznagel-Kunststoffhülse eingeführt und mit der Spreiznagel-Kunststoffhülse verbunden ist. An der Außenwand des Nagelstabs wird auf einem Viertel bis zwei Dritteln der Gesamtlänge von einem an der Nagelkappe befestigten Ende bis zum Nagelstab eine konventionelle Gewindestruktur gebildet. Der Nagelstab wird zunächst in die Spreiznagel-Kunststoffhülse genagelt und dann mit der Spreiznagel-Kunststoffhülse in einem Gewindeverfahren verbunden. Die Außenwand eines Nagelstabes eines bestehenden Stockspitzenproduktes wird so verbessert, dass sie eine Halbgewindestruktur aufweist, der Nagelstab wird beim Einbau zunächst in die Spreiznagel-Kunststoffhülse genagelt und dann verschraubt. Dadurch wird Installationszeit gespart und die Arbeitseffizienz verbessert; die Stockspitze ist bei längerem Gebrauch nicht anfällig für Lockerungen, fest und haltbar.

EP-A-2 896 438 beschreibt ein lösbar an einem freien unteren Ende eines Stockrohres befestigbares Wechselelement, insbesondere für einen Trekkingstock, Langlaufstock, Nordic-Walking-Stock, oder Skistock, mit einem Spitzenelement, welches an seinem unteren Ende eine Spitze, eine Abrollfläche aufweist oder in dessen unterem Ende eine Spitze eingelassen ist, und welches ein axiales nach oben offenes Sackloch zur Aufnahme des freien unteren Endes des Stockrohres aufweist. Das Spitzenelement ist dadurch gekennzeichnet, dass das Spitzenelement in seiner Oberkante wenigstens einen axialen Schlitz aufweist, sowie eine umlaufende, ringförmige, das Spitzenelement wenigstens teilweise umgreifende Manschette, welche Manschette im Bereich der Oberkante am Spitzenelement derart lösbar befestigt werden kann, dass wenigstens ein Vorsprung am Stockrohr und/oder ein Querstift, der in wenigstens einem Loch des Stockrohres quer zur Stockachse gelagert ist, in dem wenigstens einen axialen Schlitz des Spitzenelements durch die Manschette gefangen ist und das Spitzenelement dadurch am freien Ende des Stockrohres befestigt ist.

KR20090099175 stellt einen mit einem Spitzenmodul ausgestatteten Stock bereit, der die Beschädigung und den Abrieb einer Spitze verhindern kann, indem er den auf die Spitze einwirkenden Stoß absorbiert. Ein mit einem Spitzenmodul ausgestatteter Stock umfasst: ein Rohr; und ein Spitzenmodul, das am vorderen Ende des Rohrs angebracht ist. Das Rohr hat die Form, dass der Durchmesser von der Mitte zum Boden hin kleiner wird. Das Spitzenmodul umfasst: eine kreisförmige, säulenförmige Spitze; einen Spitzenhalter, der den Umfang der Spitze abdeckt; einen Dämpfer, der oben auf der Spitze angeordnet ist und den auf die Spitze ausgeübten Stoß absorbiert; einen Stopper, der mit dem Spitzenhalter verbunden ist und den Dämpfer trägt; und einen Korbhalter, der den Spitzenhalter und das Rohr verbindet, so dass der Spitzenhalter am Boden des Rohrs angeordnet werden kann.

### DARSTELLUNG DER ERFINDUNG

Es ist entsprechend Aufgabe der vorliegenden Erfindung, eine Spitze für derartige Anwendungen bereitzustellen, die einfach hergestellt werden kann, und bei der es auch möglich ist, einzelne Elemente, die abgenutzt sind, auszutauschen.

Der Erfindung betrifft entsprechend einen Spitzenaufsatz gemäß Anspruch 1 sowie Verfahren zur Montage respektive zur Reparatur eines derartigen Aufsatzes.

Konkret wird ein Spitzenaufsatz für einen Stock, insbesondere für einen Trekkingstock, Langlaufstock, Nordic-Walking-Stock, oder Alpin-Skistock, vorgeschlagen, aufweisend eine am unteren freien Ende eines Stockrohrs befestigbare Kunststoffhülse, die an einem oberen Ende ein nach oben hin offenes Loch zur Aufnahme des unteren freien Endes des Stockrohrs aufweist, und an dessen unterem Ende in einer Öffnung ein Spitzeneinsatz befestigt ist.

Der vorgeschlagene Spitzenaufsatz ist dabei erfindungsgemäß dadurch gekennzeichnet, dass der Spitzeneinsatz ein Trägerelement aufweist, das mit einem an einem Halterungsbereich vorgesehenen Einschlaggewinde (was vorliegend jeweils ein Einpressgewinde einschliesst resp. dazu synonym zu verstehen ist, wobei unter Einpressen wie beim Einschlagen eine rein axiale Bewegung in den zylindrischen Bereich der Öffnung zu verstehen) in einem im wesentlichen zylindrischen Bereich in der Öffnung lösbar befestigt ist.

Es zeigt sich überraschenderweise, dass ein Einschlaggewinde oder Einpressgewinde, das von einem konventionellen Gewinde zu unterscheiden ist, weil es Gewindezüge mit unterschiedlichen Flankenneigungen aufweist, obwohl ein solches ohne Stoffschluss und allein durch Kraftschluss und/oder Formschluss in der Kunststoffhülse gehalten wird, genügend fest in der Kunststoffhülse befestigt ist auch für intensive Nutzung, und andererseits aber, wenn die Spitze abgenutzt ist, durch reine Drehung und zerstörungsfrei aus der Kunststoffhülse wieder entnommen und beispielsweise ersetzt werden kann.

Typischerweise ist dabei der Halterungsbereich ca. 5-30 mm, vorzugsweise 10-20 mm lang und in einen im wesentlichen zylindrischen Bereich mit einem vor der Montage etwas geringeren Innendurchmesser als der Außendurchmesser des Einschlaggewindes (Einpressgewindes) vollständig ohne Haftvermittler eingepresst oder eingeschlagen.

Der Halterungsbereich weist wenigstens einen, wenigstens einmal (vorzugsweise wenigstens zwei oder wenigstens dreimal) umlaufenden Gewindezug auf, dessen zum oberen Ende der Kunststoffhülse gerichtete flache Flanke mit einer Achse des Spitzenaufsatzes einen geringeren Winkel einschließt, als dessen vom oberen Ende Kunststoffhülse abgewandt gerichtete steile Flanke.

Der Winkel zwischen der flachen Flanke und der Achse liegt bevorzugt im Bereich von 5-60°, vorzugsweise im Bereich von 10-40°, insbesondere bevorzugt im Bereich von 15-30°, und der Winkel zwischen der steilen Flanke und der Achse liegt im Bereich von 60-90°, vorzugsweise im Bereich von 70-85°, insbesondere bevorzugt im Bereich von 75-85°.

Der Unterschied in den Winkeln zwischen der flachen Flanke und der Achse respektive der steilen Flanke und der Achse liegt bevorzugt im Bereich von 20-60°, vorzugsweise im Bereich von 30-50°.

Ein solcher Spitzeneinsatz kann dadurch gekennzeichnet sein, dass er an seinem der Kunststoffhülse abgewandten Ende eine Aufnahmeöffnung zur Aufnahme einer harten Spitze und eine solche Spitze aufweist, wobei es sich bei der Spitze vorzugsweise um eine Spitze aus einem (Hart)Metall oder Keramik handelt, die in der Aufnahmeöffnung in Form eines Sacklochs befestigt, vorzugsweise eingepresst und/oder eingeklebt ist.

Das Trägerelement weist vorzugsweise an seinem der Kunststoffhülse abgewandten Ende eine Spitzenerweiterung auf, die unter Ausbildung einer Stufe zur Kunststoffhülse hin verjüngend ausgebildet ist, sodass sich eine im Wesentlichen radial verlaufende Anschlagfläche zwischen dem Halterungsbereich und der Spitzenerweiterung bildet, wobei vorzugsweise die Spitzenerweiterung auf der dem Halterungsbereich abgewandten Seite als konisch zusammenlaufender Oberflächenbereich ausgebildet ist.

Das Trägerelement kann an seinem im montierten Zustand von der Kunststoffhülse freiliegenden Bereich Mittel zum Angreifen eines Montagewerkzeugs aufweisen, insbesondere bevorzugt in Form von Angriffsflächen, vorzugsweise axial verlaufenden parallelen Angriffsflächen, es sind aber auch Spezialflächen denkbar, damit nur mit zugelassenen Werkzeugen ausgewechselt werden kann.

Der Halterungsbereich ist weiterhin bevorzugt an seinem freien Ende als Spitze ohne Gewinde ausgebildet, wobei diese Spitze vorzugsweise einen konisch zusammenlaufenden Spitzenbereich und einen darauf zum Einschlaggewinde/Einpressgewinde folgenden im wesentlichen zylindrischen Bereich (typischerweise mit einer axialen Länge im Bereich von 2-6 mm, vorzugsweise 2-4 mm) aufweist. Dies führt dazu, dass der Halterungsbereich bei der Montage zunächst mit dieser Spitze in die Öffnung eingeführt werden kann und dann auch genügend geführt ist, sodass anschließend ohne Verkanten eingeschlagen respektive eingepresst werden kann.

Eine weitere bevorzugte Ausführungsform ist dadurch gekennzeichnet, dass der im wesentlichen zylindrischen Bereich einen geringeren Außendurchmesser aufweist, als die höchste Erhebung des Gewindezugs des Einschlaggewindes/Einpressgewindes, und dass der Außendurchmesser des im wesentlichen zylindrischen Bereichs der Spitze im Wesentlichen dem Innendurchmesser des zylindrischen Bereichs in der Öffnung der Kunststoffhülse entspricht.

Die höchste Erhebung des Gewindezugs des Einschlaggewindes/Einpressgewindes verfügt typischerweise über einen Außendurchmesser, der größer ist als der Innendurchmesser des zylindrischen Bereichs in der Öffnung der Kunststoffhülse, wobei vorzugsweise Außendurchmesser des Gewindezugs wenigstens 0.1 mm, vorzugsweise wenigstens 0.5 mm, insbesondere bevorzugt im Bereich von 0.1 - 2 mm oder 0.1-1 mm größer ist als der Innendurchmesser des zylindrischen Bereichs.

Die Kunststoffhülse kann um die Öffnung eine radial verlaufende Anschlagfläche aufweisen, deren Außendurchmesser im Wesentlichen dem Außendurchmesser einer radialen Anschlagfläche des Trägerelements entspricht.

Die Kunststoffhülse ist typischerweise aus einem thermoplastischen Kunststoff gefertigt, vorzugsweise in gespritzter Form, wobei es sich insbesondere bevorzugt um einen Kunststoff ausgewählt aus der folgenden Gruppe handelt: Polyethylen, Polypropylen, Polyamid, Polyurethan, Polycarbonat, gegebenenfalls mit Füllstoffen und/oder Faserverstärkung.

Das Trägerelement des Spitzenaufsatzes besteht typischerweise aus einem harten Kunststoff (beispielsweise hochschmelzender thermoplastischer Werkstoff wie beispielsweise Terephthalsäure-basiertes Polyamid, gegebenenfalls in glasfaserverstärkter Form) oder Metall, vorzugsweise aus Metall, insbesondere bevorzugt aus rostfreiem oder oberflächenbehandeltem, z.B. verzinktem Stahl.

Weiter betrifft die vorliegende Erfindung ein Verfahren zur Montage eines Spitzenaufsatzes wie oben beschrieben, das insbesondere dadurch gekennzeichnet ist, dass die Kunststoffhülse vorgelegt wird, und anschließend das Trägerelement des Spitzenaufsatzes bevorzugt mit bereits daran befestigter Spitze entlang einer axialen Richtung in die Kunststoffhülse ohne Einsatz eines Haftvermittlers eingeschlagen respektive eingepresst wird.

Anschließend oder vorher kann der Spitzenaufsatz an einem Stockrohr befestigt werden. Weiter betrifft die vorliegende Erfindung ein Verfahren zur Auswechslung einer Spitze bei einem Spitzenaufsatz wie oben beschrieben, das insbesondere dadurch gekennzeichnet ist, dass der Spitzeneinsatz aus der Kunststoffhülse heraus gedreht wird und eine Ersatzspitze in die Kunststoffhülse eingeschlagen oder eingepresst wird.

Zu guter letzt betrifft die vorliegende Erfindung einen Stock, insbesondere Trekkingstock, Langlaufstock, Nordic-Walking-Stock, oder Alpin-Skistock, aufweisend einen Spitzenaufsatz wie oben beschrieben.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: in a) eine Seitenansicht eines erfindungsgemäßen Spitzenaufsatzes im montierten Zustand und in b) einen axialen Schnitt entlang A-A des Spitzenaufsatzes gemäß a), in c) eine perspektivische Ansicht von schräg unten und in d) eine perspektivische Ansicht von schräg oben;
- Fig. 2: in a) eine schematische Darstellung, wie ein solcher Spitzenaufsatz montiert werden kann, und in b) eine schematische Darstellung, wie bei einem solchen Spitzenaufsatz der Spitzeneinsatz entnommen werden kann; und
- Fig. 3: in einer perspektivischen Ansicht von schräg unten ein Trägerelement für einen Spitzeneinsatz.

### BESCHREIBUNG BEVORZUGTER AUSFÜHRUNGSFORMEN

**Figur 1** zeigt einen Spitzenaufsatz 1 im montierten Zustand in unterschiedlichen Ansichten. Das Stockrohr 2, auf das ein derartiger Spitzenaufsatz typischerweise aufgesetzt wird, in der Regel mit einer Klebeverbindung oder Pressverbindung, ist schematisch in der Seitenansicht gemäss Figur 1a) dargestellt.

Ein solcher Spitzenaufsatz 1 verfügt über eine Kunststoffhülse 3, die ganz oben über einen konischen oberen Bereich 5 verfügt, der sich nach unten erweitert und dann in einer Stufe 26 verjüngt. Diese Anschlagstufe 26 ist in der Regel dafür vorgesehen, dass ein Teller mit einer Durchgangsöffnung und einem Innengewinde von unten aufgeschoben und aufgeschraubt werden kann, wobei das Innengewinde eines solchen Tellers dann mit dem Aussengewinde 4 des Kunststoffaufsatzes kooperiert. Es können dabei zusätzlich Verriegelungsmechanismen eines solchen Tellers vorgesehen sein, beispielsweise elastische Zungen oder ähnliches, insbesondere ein System wie beispielsweise in der WO2016/173827 offenbart.

Während die Kunststoffhülse 3 am oberen Ende über eine Öffnung 6 zur Aufnahme eines unteren Rohrendes 2 verfügt, verfügt die insbesondere in Figur 1b) sichtbare Durchgangsöffnung 16 am unteren Ende über einen im wesentlichen zylindrischen Bereich 15. In diesem zylindrischen Bereich, der in einem aussenseitig konisch zusammenlaufenden unteren Bereich 7 der Kunststoffhülse angeordnet ist, ist ein Spitzeneinsatz 8 befestigt. Der Spitzeneinsatz 8 besteht aus einem Trägerelement 9, in dessen vorderen Spitze ein Spitzenelement 10 aus Hartmetall oder Keramik fest eingelassen ist. Dazu verfügt der Spitzeneinsatz 8 im Trägerelement 9 über eine Aufnahmeöffnung 13, in dieser Aufnahmeöffnung ist die Spitze 10 in der Regel mit einem konisch leicht zusammenlaufenden Halterungsbereich 11 eingepresst und/oder eingeklebt, typischerweise über eine Kombination aus Kraftschluss und Stoffschluss.

Der Spitzeneinsatz 8 verfügt über einen konischen im montierten Zustand freiliegenden Oberflächenbereich 17, der möglichst glatt übergeht in den vordersten Abschnitt des konisch zusammenlaufenden Bereichs 7 der Kunststoffhülse. Dazu gibt es einerseits eine Anschlagfläche 33 an der Kunststoffhülse um die untere Öffnung 25 herum, und andererseits eine Anschlagfläche 29 am Trägerelement 9. Beim Einschlagen oder Einpressen des Spitzeneinsatzes 8 (vgl. weiter unten) kommen diese Anschlagflächen in Kontakt und begrenzen die Eindringtiefe des Spitzeneinsatzes 8 in die Kunststoffhülse 3.

Das Trägerelement 9 verfügt nun, wie beispielsweise anhand von **Figur 2a)** erkannt werden kann, in seinem in die Kunststoffhülse eingreifenden Halterungsbereich 15 über ein Einschlaggewinde 19 (oder Einpressgewinde). Dieses Einschlaggewinde 19 wird in den zylindrischen Bereich 15 in der Kunststoffhülse eingepresst, konkret in einer axialen Richtung gemäss Pfeil 23 eingeschlagen oder eingepresst.

Dies ohne weitere Zuhilfenahme von Haftvermittlern oder ähnlichem. Das ist insbesondere deswegen auch ohne weiteres möglich, da das Trägerelement 9 in seinem vordersten oder obersten Bereich über eine Spitze 18 verfügt mit einem konisch zusammenlaufenden Bereich 32, der noch vor dem Einschlaggewinde 19 von einem zylindrischen Bereich 31 gefolgt wird. Der zylindrische Bereich 31 verfügt im Wesentlichen über einen Aussendurchmesser, der dem Innendurchmesser der zylindrischen Öffnung 15 entspricht, und deswegen ist das Trägerelement 9, wenn es mit diesem Bereich 31 in die Öffnung 15 eingeschoben ist, bereits bestens geführt und kann anschliessend ohne Gefahr eines Verkantens oder Verkeilens in die Kunststoffhülse 3 gemäss Pfeil 23 eingeschlagen oder eingepresst werden.

Das Einschlaggewinde 19 verfügt dabei, wie das insbesondere anhand von **Figur 3** erkannt werden kann, über einen in diesem Fall ca. drei Mal umlaufenden Gewindezug 22. Die zur Spitze 18 des Trägerelements 9 hin gewandte, d.h. in Einschubrichtung gerichtete Gewindeflanke 20 ist dabei flach ausgebildet, das heisst sie verfügt über einen geringen Winkel zur Achse 28 des Aufsatzes. Im Gegensatz dazu ist die entgegengesetzte, in Entnahmerichtung gerichtete Gewindeflanke 21 als steile Gewindeflanke ausgebildet, sie verfügt über einen grossen Winkel zur Achse 28, nahe bei oder sogar in einem rechten Winkel. So wird sichergestellt, dass das Trägerelement mit dem Einschlaggewinde leicht eingeschlagen werden kann, und dann aber nach dem Einschlagen über die Verriegelung an den steilen Gewindeflanken 21 verliersicher gut befestigt ist.

Der grosse Vorteil der vorgeschlagenen Lösung besteht nun insbesondere auch darin, dass bei dieser Konstruktion der Spitzeneinsatz 8 ohne weiteres und zerstörungsfrei aus der Kunststoffhülse 3 entnommen und z.B. ersetzt oder ausgetauscht werden kann. Dies ist schematisch in Figur 2b) dargestellt. Der Spitzeneinsatz kann beispielsweise über die Fläche 17 oder sogar über dafür dort spezifisch vorgesehene flache Angriffsflächen für Werkzeuge gefasst und entlang dem Pfeil 24 ohne weiteres aus der Kunststoffhülse 3 herausgedreht und durch eine neue Spitze ersetzt werden. Falls keine spezifischen Angriffsflächen vorhanden sind, kann der Spitzeneinsatz unter Zuhilfenahme eines geeigneten Werkzeugs (z.B. Zange) kraftschlüssig gehalten und herausgeschraubt werden.

**BEZUGSZEICHENLISTE**

| | | | |
|---|---|---|---|
| 1 | Spitzenaufsatz | 3 | Kunststoffhülse |
| 2 | unteres Rohrende (schematisch) | 4 | Außengewinde |
| | | 5 | oberer Bereich von 3 |
| 6 | obere Öffnung für 2 | 19 | Einschlaggewinde, Einpressgewinde |
| 7 | konisch zusammenlaufender | | |
| | unterer Bereich von 3 | 20 | flache Gewindeflanke |
| 8 | Spitzeneinsatz | 21 | steile Gewindeflanke |
| 9 | Trägerelement von 8 | 22 | Gewindezug von 19 |
| 10 | Hartmetall- oder Keramikspitze | 23 | Einschlagrichtung, Einpressrichtung |
| 11 | Halterungsbereich von 10 | 24 | Ausdrehrichtung |
| 12 | Spitze von 10 | 25 | untere Öffnung für 9 |
| 13 | Aufnahmeöffnung für 10 in 9, | 26 | Anschlagstufe |
| | Sackloch | 27 | Verjüngung in 16 |
| 14 | Halterungsbereich von 9 | 28 | Achse |
| 15 | zylindrischer Bereich der | 29 | Anschlagfläche |
| | Durchgangsöffnung | 30 | Spitzenerweiterung |
| 16 | Durchgangsöffnung in 3 | 31 | zylindrischen Bereich von 18 |
| 17 | konischer Oberflächenbereich der | 32 | konisch zusammenlaufender Bereich von 18 |
| | Spitze von 9 | 33 | radiale Anschlagfläche um 25 |
| 18 | Spitze von 14 | | |

## Patentansprüche

1. Spitzenaufsatz (1) für einen Stock, insbesondere für einen Trekkingstock, Langlaufstock, Nordic-Walking-Stock, oder Alpin-Skistock, aufweisend eine am unteren freien Ende eines Stockrohrs (2) befestigbare Kunststoffhülse (3), die an einem oberen Ende ein nach oben hin offenes Loch (6, 16) zur Aufnahme des unteren freien Endes des Stockrohrs (2) aufweist, und an dessen unterem Ende in einer Öffnung (25) ein Spitzeneinsatz (8) befestigt ist,
**dadurch gekennzeichnet, dass**
der Spitzeneinsatz (8) ein Trägerelement (9) aufweist, das mit einem an einem Halterungsbereich (14) vorgesehenen Einschlaggewinde (19) in einem im wesentlichen zylindrischen Bereich (15) in der Öffnung (25) lösbar befestigt ist, wobei der Halterungsbereich (14) wenigstens einen, wenigstens einmal umlaufenden Gewindezug (22) aufweist, dessen zum oberen Ende der Kunststoffhülse (3) gerichtete flache Flanke (20) mit einer Achse (28) des Spitzenaufsatzes (1) einen geringeren Winkel einschließt, als dessen vom oberen Ende Kunststoffhülse abgewandt gerichtete steile Flanke (21).

2. Spitzenaufsatz (1) nach Anspruch 1, **dadurch gekennzeichnet, dass** der Winkel zwischen der flachen Flanke (20) und der Achse (28) im Bereich von 5-60°, vorzugsweise im Bereich von 10-40°, insbesondere bevorzugt im Bereich von 15-30° liegt, und der Winkel zwischen der steilen Flanke (21) und der Achse (28) im Bereich von 60-90°, vorzugsweise im Bereich von 70-85°, insbesondere bevorzugt im Bereich von 75-85° liegt
und/oder dass der Unterschied in den Winkeln zwischen der flachen Flanke (20) und der Achse (28) respektive der steilen Flanke (21) und der Achse (28) im Bereich von 20-60°, vorzugsweise im Bereich von 30-50° liegt.

3. Spitzenaufsatz (1) nach einem der vorhergehenden Ansprüche, **dadurch gekennzeichnet, dass** der Spitzenaufsatz an seinem der Kunststoffhülse (3) abgewandten Ende eine Aufnahmeöffnung (13) zur Aufnahme einer harten Spitze (10) und eine solche Spitze (10) aufweist, wobei es sich bei der Spitze (10) vorzugsweise um eine Spitze aus einem Metall, insbesondere Hartmetall, oder Keramik handelt, die in der Aufnahmeöffnung in Form eines Sacklochs (13) befestigt, vorzugsweise eingepresst und/oder eingeklebt ist.

4. Spitzenaufsatz (1) nach einem der vorhergehenden Ansprüche, **dadurch gekennzeichnet, dass** das Trägerelement (9) an seinem der Kunststoffhülse (3) abgewandten Ende eine Spitzenerweiterung (30) aufweist, die unter Ausbildung einer Stufe zur Kunststoffhülse (3) hin verjüngend ausgebildet ist, sodass sich eine im wesentlichen radial verlaufende Anschlagfläche (29) zwischen dem Halterungsbereich (14) und der Spitzenerweiterung (30) bildet, wobei vorzugsweise die Spitzenerweiterung (30) auf der dem Halterungsbereich (14) abgewandten Seite als konisch zusammenlaufender Oberflächenbereich (17) ausgebildet ist
und/oder dass das Trägerelement (9) an seinem im montierten Zustand von der Kunststoffhülse (3) freiliegenden Bereich Mittel zum Angreifen eines Montagewerkzeugs aufweist, insbesondere bevorzugt in Form von Angriffsflächen, vorzugsweise axial verlaufenden parallelen Angriffsflächen.

5. Spitzenaufsatz (1) nach einem der vorhergehenden Ansprüche, **dadurch gekennzeichnet, dass** der Halterungsbereich (14) an seinem freien Ende als Spitze (18) ohne Gewinde ausgebildet ist, wobei diese Spitze (18) vorzugsweise einen konisch zusammenlaufenden Spitzenbereich (32) und einen darauf zum Einschlaggewinde (19) folgenden im wesentlichen zylindrischen Bereich (31) aufweist.

6. Spitzenaufsatz (1) nach Anspruch 5, **dadurch gekennzeichnet, dass** der im wesentlichen zylindrische Bereich (31) einen geringeren Außendurchmesser aufweist, als die höchste Erhebung des Gewindezugs (22) des Einschlaggewindes (19), und dass der Außendurchmesser des im wesentlichen zylindrischen Bereichs (31) der Spitze (18) im wesentlichen dem Innendurchmesser des zylindrischen Bereichs (15) in der Öffnung (25) der Kunststoffhülse (3) entspricht.

7. Spitzenaufsatz (1) nach einem der vorhergehenden Ansprüche, **dadurch gekennzeichnet, dass** die höchste Erhebung des Gewindezugs (22) des Einschlaggewindes (19) einen Außendurchmesser aufweist, der größer ist als der Innendurchmesser des zylindrischen Bereichs (15) in der Öffnung (25) der Kunststoffhülse (3) wobei vorzugsweise der Außendurchmesser des Gewindezugs (22) wenigstens 0.1 mm, vorzugsweise wenigstens 0.5 mm, insbesondere bevorzugt im Bereich von 0.1-2 mm, oder 0.1-1 mm größer ist als der Innendurchmesser des zylindrischen Bereichs (15).

8. Spitzenaufsatz (1) nach einem der vorhergehenden Ansprüche, **dadurch gekennzeichnet, dass** die Kunststoffhülse (3) um die Öffnung (25) eine radial verlaufende Anschlagfläche (33) aufweist, deren Außendurchmesser im Wesentlichen dem Außendurchmesser einer radialen Anschlagfläche (29) des Trägerelements (9) entspricht.

9. Spitzenaufsatz (1) nach einem der vorhergehenden Ansprüche, **dadurch gekennzeichnet, dass** die Kunststoffhülse (3) aus einem thermoplastischen Kunststoff besteht, vorzugsweise in gespritzter Form, wobei es sich insbesondere bevorzugt um einen Kunststoff ausgewählt aus der folgenden Gruppe handelt: Polyethylen, Polypropylen, Polyamid, Polyurethan, Polycarbonat, gegebenenfalls mit Füllstoffen und/oder Faserverstärkung,
und/oder dass das Trägerelement (9) des Spitzenaufsatzes (8) aus Kunststoff oder Metall besteht, vorzugsweise aus Metall, insbesondere Stahl, bevorzugt aus rostfreiem Stahl oder aus oberflächenbeschichtetem Stahl, insbesondere verzinktem Stahl.

10. Verfahren zur Montage eines Spitzenaufsatzes (1) nach einem der vorhergehenden Ansprüche, **dadurch gekennzeichnet, dass** die Kunststoffhülse (3) vorgelegt wird, und anschließend das Trägerelement (9) des Spitzenaufsatzes (8) bevorzugt mit bereits daran befestigter Spitze (10) entlang einer axialen Richtung (23) in die Kunststoffhülse (3) ohne Einsatz eines Haftvermittlers eingeschlagen oder eingepresst wird.

11. Verfahren nach Anspruch 10, **dadurch gekennzeichnet, dass** der Spitzenaufsatz (1) anschließend oder vorher an einem Stockrohr (2) befestigt wird.

12. Verfahren zur Auswechslung einer Spitze bei einem Spitzenaufsatz (1) nach einem der vorhergehenden Ansprüche 1-9, **dadurch gekennzeichnet, dass** der Spitzeneinsatz (8) aus der Kunststoffhülse (3) heraus gedreht (24) wird und eine Ersatzspitze in die Kunststoffhülse (3) eingeschlagen (23) oder eingepresst wird.

13. Stock, insbesondere Trekkingstock, Langlaufstock, Nordic-Walking-Stock, oder Alpin-Skistock, aufweisend einen gemäß einem der Ansprüche 1-9.

## Claims

1. A tip attachment (1) for a pole, in particular for a trekking pole, cross-country skiing pole, Nordic walking pole or alpine skiing pole, having a plastics material sleeve (3) which can be secured to the lower free end of a pole tube (2) and which has at an upper end an upwardly open hole (6, 16) for receiving the lower free end of the pole tube (2), and at the lower end of which a tip insert (8) is secured in an opening (25),
**characterized in that**
the tip insert (8) has a carrier element (9) which is releasably secured to a drive-in thread (19) which is provided in a retention region (14) in a substantially cylindrical region (15) in the opening (25), wherein the retention region (14) has at least one thread turn (22) which extends around at least once and the flat flank (20) of which facing the upper end of the plastics material sleeve (3) encloses with an axis (28) of the tip attachment (1) a smaller angle than the steep flank thereof facing away from the upper end of the plastics material sleeve.

2. The tip attachment (1) as claimed in Claim 1, **characterized in that** the angle between the flat flank (20) and the axis (28) is in the range from 5 to 60°, preferably in the range from 10 to 40°, particularly preferably in the range from 15 to 30° and the angle between the steep flank (21) and the axis (28) is in the range from 60 to 90°, preferably in the range from 70 to 85°, particularly preferably in the range from 75 to 85° and/or **in that** the difference in the angles between the flat flank (20) and the axis (28) or the steep flank (21) and the axis (28) is in the range from 20 to 60°, preferably in the range from 30 to 50°.

3. The tip attachment (1) as claimed in one of the preceding claims, **characterized in that** the tip attachment has at the end thereof facing away from the plastics material sleeve (3) a receiving opening (13) for receiving a hard tip (10) and such a tip (10), wherein the tip is preferably a tip made of a metal, in particular hard metal, or ceramic material which is secured in the receiving opening in the form of a blind hole (13), preferably pressed in and/or adhesively bonded.

4. The tip attachment (1) as claimed in one of the preceding claims, **characterized in that** the carrier element (9) has at the end thereof facing away from the plastics material sleeve (3) a tip expansion (30) which, with a step being formed in the direction toward the plastics material sleeve (3), is constructed in a tapering manner so that a substantially radially extending stop face (29) is formed between the retention region (14) and the tip expansion (30), wherein the tip expansion (30) is preferably formed at the side facing away from the retention region (14) as a conically convergent surface region (17) and/or **in that** the carrier element (9) has, in the region thereof which is exposed in the assembled state of the plastics material sleeve (3), means for engaging an assembly tool, in a particularly preferred manner in the form of engagement faces, preferably axially extending parallel engagement faces.

5. The tip attachment (1) as claimed in one of the preceding claims, **characterized in that** the retention region (14) is at the free end thereof in the form of a tip (18) without any thread, wherein this tip (18) preferably has a conically converging tip region (32) and a substantially cylindrical region (31) which follows it in the direction toward the drive-in thread (19).

6. The tip attachment (1) as claimed in Claim 5, **characterized in that** the substantially cylindrical region (31) has a smaller outer diameter than the highest protrusion of the thread turn (22) of the drive-in thread (19), and **in that** the outer diameter of the substantially cylindrical region (31) of the tip (18) substantially corresponds to the inner diameter of the cylindrical region (15) in the opening (25) of the plastics material sleeve (3).

7. The tip attachment (1) as claimed in one of the preceding claims, **characterized in that** the highest protrusion of the thread turn (22) of the drive-in thread (19) typically has an outer diameter which is greater than the inner diameter of the cylindrical region (15) in the opening (25) of the plastics material sleeve (3), wherein the outer diameter of the thread turn (22) is preferably at least 0.1 mm, preferably at least 0.5 mm, particularly preferably in the range from 0.1 to 2 mm or 0.1 to 1 mm greater than the inner diameter of the cylindrical region (15).

8. The tip attachment (1) as claimed in one of the preceding claims, **characterized in that** the plastics material sleeve (3) has around the opening (25) a radially extending stop face (33), the outer diameter of which substantially corresponds to the outer diameter of a radial stop face (29) of the carrier element (9).

9. The tip attachment (1) as claimed in one of the preceding claims, **characterized in that** the plastics material sleeve (3) comprises a thermoplastic plastics material, preferably in injected form, wherein it is particularly preferably a plastics material selected from the following group: polyethylene, polypropylene, polyamide, polyurethane, polycarbonate, where applicable with fillers and/or fiber reinforcement, and/or **in that** the carrier element (9) of the tip attachment (8) comprises plastics material or metal, preferably metal, in particular steel, preferably stainless steel or surface-coated steel, in particular zinc-plated steel.

10. A method for assembling a tip attachment (1) as claimed in one of the preceding claims, **characterized in that** the plastics material sleeve (3) is presented and subsequently the carrier element (9) of the tip attachment (8), preferably with the tip (10) already secured thereto, is hammered or pressed in an axial direction (23) into the plastics material sleeve (3) without using a bonding agent.

11. The method as claimed in Claim 10, **characterized in that** the tip attachment (1) is secured to a pole tube (2) subsequently or beforehand.

12. A method for changing a tip in a tip attachment (1) as claimed in one of the preceding Claims 1 to 9, **characterized in that** the tip insert (8) is unscrewed from the plastics material sleeve (3) and a replacement tip is hammered (23) or pressed into the plastics material sleeve (3).

13. Pole, in particular trekking pole, cross-country skiing pole, Nordic walking pole or alpine ski pole, having a tip attachment (1) according to one of Claims 1 to 9.

## Revendications

1. Un embout (1) pour un bâton, en particulier pour un bâton de trekking, un bâton de ski de fond, un bâton de marche nordique ou un bâton de ski alpin, comportant un manchon en matière plastique (3) qui peut être fixé à l'extrémité inférieure libre d'un tube de bâton (2) et qui présente à l'extrémité supérieure un trou ouvert vers le haut (6, 16) pour recevoir l'extrémité inférieure libre du tube de bâton (2), et à l'extrémité inférieure duquel un embout (8) est fixé dans une ouverture (25),
**caractérisé par le fait que**
l'insert de pointe (8) comporte un élément porteur (9) qui est fixé de manière amovible à un filetage d'entraînement (19) prévu dans une zone de rétention (14) dans une région sensiblement cylindrique (15) de l'ouverture (25), dans laquelle la zone de rétention (14) comporte au moins un tour de filetage (22) qui s'étend au moins une fois et dont le flanc plat (20) orienté vers l'extrémité supérieure du manchon en matière plastique (3) forme avec l'axe (28) de l'embout (1) un angle plus petit que le flanc raide orienté à l'opposé de l'extrémité supérieure du manchon en matière plastique.

2. L'embout (1) selon la revendication 1, **caractérisé par le fait que** l'angle entre le flanc plat (20) et l'axe (28) est compris entre 5 et 60°, de préférence entre 10 et 40°, de préférence encore entre 15 et 30° et que l'angle entre le flanc raide (21) et l'axe (28) est compris entre 60 et 90°, de préférence entre 70 et 85°, de préférence encore entre 75 et 85° et/ou en ce que la différence des angles entre le flanc plat (20) et l'axe (28) ou le flanc raide (21) et l'axe (28) est comprise entre 20 et 60°, de préférence entre 30 et 50°.

3. L'embout (1) selon l'une des revendications précédentes, **caractérisé en ce que** l'embout présente à son extrémité opposée au manchon en matière plastique (3) une ouverture de réception (13) pour recevoir une pointe dure (10) et une telle pointe (10), dans laquelle la pointe est de préférence une pointe en métal, en particulier en métal dur, ou en céramique, qui est fixée dans l'ouverture de réception sous la forme d'un trou borgne (13), de préférence enfoncée et/ou collée.

4. L'embout (1) selon l'une des revendications précédentes, **caractérisé en ce que** l'élément porteur (9) présente à son extrémité opposée au manchon en matière plastique (3) une extension de pointe (30) qui, avec une étape formée en direction du manchon en matière plastique (3), est construite de manière effilée de sorte que une face de butée (29) s'étendant sensiblement radialement est formée entre la zone de rétention (14) et l'extension de pointe (30), où l'expansion de la pointe (30) est de préférence formée sur le côté opposé à la région de rétention (14) comme une région de surface convergente conique (17) et/ou **en ce que** l'élément porteur (9) a, dans sa région exposée à l'état assemblé du manchon en matière plastique (3), des moyens pour engager un outil d'assemblage, de manière particulièrement préférée sous la forme de faces d'engagement, de préférence des faces d'engagement parallèles qui s'étendent de manière axiale.

5. L'embout (1) selon l'une des revendications précédentes, **caractérisé en ce que** la zone de rétention (14) se présente à son extrémité libre sous la forme d'une pointe (18) sans filetage, cette pointe (18) présentant de préférence une zone de pointe conique convergente (32) et une zone sensiblement cylindrique (31) qui la suit en direction du filetage d'enfoncement (19).

6. L'embout (1) selon la revendication 5, **caractérisé par le fait que** la région sensiblement cylindrique (31) a un diamètre extérieur inférieur à la saillie la plus élevée de la spire (22) du filet d'entraînement (19), et **par le fait que** le diamètre extérieur de la région sensiblement cylindrique (31) de l'embout (18) correspond sensiblement au diamètre intérieur de la région cylindrique (15) dans l'ouverture (25) de la douille en matière plastique (3).

7. L'embout (1) selon l'une des revendications précédentes, **caractérisé par le fait que** la saillie la plus élevée du tour de filet (22) du filet d'entraînement (19) a typiquement un diamètre extérieur supérieur au diamètre intérieur de la région cylindrique (15) dans l'ouverture (25) du manchon en matière plastique (3), le diamètre extérieur du tour de filet (22) étant de préférence d'au moins 0.1 mm, de préférence au moins 0,5 mm, de préférence entre 0,1 et 2 mm ou entre 0,1 et 1 mm plus grand que le diamètre intérieur de la zone cylindrique (15).

8. L'embout (1) selon l'une des revendications précédentes, **caractérisé en ce que** le manchon en matière plastique (3) comporte autour de l'ouverture (25) une face de butée (33) s'étendant radialement, dont le diamètre extérieur correspond sensiblement au diamètre extérieur d'une face de butée radiale (29) de l'élément porteur (9).

9. L'embout (1) selon l'une des revendications précédentes, **caractérisé en ce que** le manchon en matière plastique (3) comprend une matière plastique thermoplastique, de préférence sous forme injectée, dans laquelle il s'agit de préférence d'une matière plastique choisie dans le groupe suivant : polyéthylène, polypropylène, polyamide, polyuréthane, polycarbonate, le cas échéant avec des charges et/ou des fibres de renforcement, et/ou **en ce que** l'élément porteur (9) de l'embout (8) comprend une matière plastique ou du métal, de préférence du métal, particulier de l'acier, de préférence de l'acier inoxydable ou de l'acier à revêtement superficiel, en particulier de l'acier zingué.

10. Procédé d'assemblage d'un embout (1) selon l'une des revendications précédentes, **caractérisé par le fait que** le manchon en matière plastique (3) est présenté et que l'élément porteur (9) de l'embout (8), de préférence avec l'embout (10) déjà fixé, est ensuite martelé ou pressé dans une direction axiale (23) dans le manchon en matière plastique (3) sans utiliser d'agent de liaison.

11. Procédé selon la revendication 10, **caractérisé par le fait que** l'embout (1) est fixé au tube de la perche (2) ultérieurement ou préalablement.

12. Procédé de remplacement d'une pointe dans un embout (1) selon l'une des revendications précédentes 1 à 9, **caractérisé par le fait que** l'insert de pointe (8) est dévissé du manchon en matière plastique (3) et qu'une pointe de remplacement est martelée (23) ou pressée dans le manchon en matière plastique (3).

13. Bâton, en particulier bâton de randonnée, bâton de ski de fond, bâton de marche nordique ou bâton de ski alpin, comportant un embout (1) selon l'une des revendications 1 à 9.
